# FASCICULE DE BREVET EUROPEEN

(11) **EP 0 662 355 B1**
(45) Date de publication et mention de la délivrance du brevet: **08.11.2000**
(21) Numéro de dépôt: 94402898.4
(22) Date de dépôt: 16.12.1994
(51) Int. Cl.: B05D 3/00, B05C 11/02

(54) **Procédé destiné à améliorer l'aspect visuel d'un objet revêtu d'une peinture et dispositif pour mettre en oeuvre ce procédé**
Verfahren zur Verbesserung des Aussehens eines mit einer Lackfarbe überzogenen Gegenstands und Vorrichtung zur Durchfürung dieses Verfahrens
Process for improving the visual aspect of a painted object and apparatus to carry out the process

(30) Priorité: 07.01.1994 FR 9400102
(43) Date de publication de la demande: 12.07.1995
(73) Titulaire: AUTOMOBILES PEUGEOT, 75116 Paris (FR); AUTOMOBILES CITROEN, 92200 Neuilly-sur-Seine (FR)
(72) Inventeur: Duhem, Laurent, F-93320 Pavillons sous Bois (FR)
(74) Mandataire: Gendraud, Pierre

(56) Documents cités:
- DE-B- 1 206 695
- FR-A- 1 042 012
- GB-A- 1 394 653

## Description

L'invention a pour objet un procédé de revêtement de la surface d'un objet par un film de peinture tendue, généralement brillante.

On connaît du document FR-A-1 042 012 un procédé de revêtement de surface par une peinture. Le but visé par ce document est l'établissement d'une liaison intime et très adhérente entre le métal du corps à revêtir et la matière de revêtement. Pour atteindre ce but, ce document préconise l'action de vibrations pour faire pénétrer la matière de revêtement dans les pores du corps à revêtir.

Par ailleurs, le document DE-A-1 206 695 enseigne un procédé de préparation de revêtement métallique ayant une rugosité déterminée. Ce procédé se caractérise par l'application de vibrations de hautes fréquences dans le domaine des ultrasons à la couche de revêtement à l'état plastique, de sorte que les déformations superficielles dues aux vibrations soient obtenues de manière permanente.

Le but de la présente l'invention est l'amélioration de l'aspect visuel d'un revêtement ou d'une peinture de finition appliqués sur support de métal ferreux ou non ferreux, de matériaux plastique ou composite.

Par aspect, il faut comprendre l'impression visuelle d'un état de surface qui peut être caractérisé par une rugosité, une ondulation ou une tension de surface.

Par revêtement ou peinture de finition, il faut comprendre un feuil constitué d'un empilage de plusieurs couches dont les fonctions primaires et secondaires contribuent à l'obtention de l'aspect donné par la couche la plus extérieure, quelles que soient leurs profondeurs, numéro d'ordre, épaisseur, composition.

Par support métal ou plastique, il faut comprendre la nature de la pièce principale qui reçoit l'ensemble des couches de finitions, qu'elle soit pré-revêtue d'une ou plusieurs couches fines de natures autres 'que le support pour les pièces métalliques, qu'elle soit de matériaux composites plastiques ou fibre de verre injectée ou pressée.

Par peinture, il faut comprendre les produits qui appartiennent aux familles :
- poudres,
- ou dilués avec des solvants organiques,
- ou dilués avec des solvants aqueux,
- ou visqueux sans solvant,
- ou dilués avec gaz en phase super critique.

Ces produits sont :
- applicables au trempé, ou par aspersion, ou par pulvérisation, ou par étalement selon les procédés d'électrophorèse ou autophorèse,
- pulvérisables par pistolet pneumatique, air-less, air-mix, ou par turbine, soumis on non à un champ électrostatique.

Les procédés utilisés jusqu'à présent comportent de nombreux inconvénients parmi lesquels :
- Un coût élevé entraîné par la multiplication des couches intermédiaires et l'augmentation de l'épaisseur de produit déposé en couche finale.
- Des contraintes d'implantation et des matériels coûteux tels que des dispositifs dits "tournebroche", particulièrement dans le cas où l'objet à peindre est une carrosserie de véhicule automobile.

Le procédé selon l'invention permet l'amélioration de l'aspect du film de peinture obtenu après cuisson, tout en remédiant aux inconvénients précités.

La présente invention a ainsi pour principal objet un procédé de revêtement d'une surface par une peinture de finition afin d'améliorer l'aspect donné par la couche la plus extérieure comportant les étapes suivantes où l'on applique sur cette surface de façon habituelle une peinture de finition, on procède aux opérations habituelles assurant ou accélérant la réticulation du revêtement, caractérisé en ce que la peinture de finition est constituée d'un feuil comprenant au moins deux couches, l'ensemble de ladite surface étant traité avant le début de la réticulation de la peinture de finition par un rayonnement ultrasonique, ce par quoi la couche la plus extérieure présente un aspect tendu.

Les autres caractéristiques du procédé conforme à la présente invention sont décrites dans les revendications 2 à 11 du présent brevet.

Selon la présente invention on exerce une action mécanique sur le film de peinture, entre l'application du produit sur l'objet à peindre et le début de la réticulation en le soumettant à un rayonnement ultrasonique.

Le procédé de revêtement selon l'invention comporte essentiellement les étapes suivantes :
- on applique sur la surface à traiter de façon habituelle une peinture,
- on traite l'ensemble de cette surface avant réticulation de la peinture par un rayonnement ultrasonique,
- on procède aux opérations habituelles assurant ou accélérant la réticulation du revêtement.

Il est important que la densité acoustique du rayonnement ultrasonique soit répartie de façon sensiblement uniforme sur l'ensemble de la surface dont on veut améliorer l'aspect.

De préférence, on utilise les fréquences basses du spectre ultrasonique.

Généralement le revêtement comporte plusieurs couches, la couche finale pouvant être un vernis.

Un dispositif pour la mise en oeuvre d'un procédé conforme à l'invention comporte une pluralité de transducteurs ultrasoniques disposés sensiblement à équidistance de la surface à traiter et émettant en direction de cette surface.

Dans une réalisation industrielle, un tel dispositif comportera des moyens de manutention supportant l'objet à traiter et assurant un mouvement de défilement régulier de cet objet par rapport aux transducteurs.

Il est avantageux que les transducteurs soient disposés sur des supports enveloppant chacun partiellement l'objet à peindre suivant des tranches perpendiculaires à la direction du mouvement de défilement.

Selon une autre caractéristique importante, les supports comportent des moyens permettant leur translation selon une direction perpendiculaire à la direction de défilement et à la surface de l'objet à traiter en vis-à-vis de laquelle ils sont situés, de manière à maintenir sensiblement constante la distance entre les transducteurs qu'ils portent et la surface correspondante de l'objet à traiter.

Les supports peuvent être réalisés sous forme de caissons parallélépipédiques chacun disposé parallèlement au plan moyen d'une face de l'objet à traiter.

L'invention sera mieux comprise à l'aide de la description qui va suivre, donnée à titre d'exemple et faite en se référant aux dessins annexés, sur lesquels :
- la figure 1 montre de façon schématique comment le procédé et le dispositif s'insèrent dans une installation industrielle,
- la figure 2 montre en élévation le dispositif pour le mise en oeuvre du procédé,
- la figure 3 montre le dispositif de la figure 2 vu selon la direction F de défilement de l'objet traité,
- la figure 4 montre un détail partiel agrandi de la figure 3.

Dans l'exemple décrit les objets à peindre sont des caisses de véhicules automobiles. Comme on le voit à la figure 1, le dispositif 2 permettant la mise en oeuvre du procédé selon l'invention s'insère dans une installation de peinture industrielle classique entre une cabine 1 d'application d'une couche finale, par exemple un vernis, et un tunnel de cuisson 3, où s'effectue la réticulation du produit appliqué.

Les carrosseries traitées 4 sont fixées (figure 3) sur des chariots de manutention 5 qui se déplacent de façon continue, dans le sens des flèches F, de la cabine 1 au tunnel 3 en traversant le dispositif 2 selon un mouvement régulier.

Le dispositif 2 est essentiellement constitué (figure 4) d'une pluralité de transducteurs ou émetteurs ultrasoniques T1, T2, T3... émettant en continu un faisceau d'ondes ultrasoniques vers la surface de la carrosserie.

Les antennes ou organes d'émission de ces transducteurs sont disposés de façon telle que la densité acoustique exerce sur le film de peinture un effet mécanique uniformément réparti sur l'ensemble de la surface dont on veut améliorer l'aspect. Pour y parvenir, les transducteurs sont répartis sur les surfaces de bâtis ou caissons 6 à 10 enveloppant les parties latérales et supérieures de la carrosserie 4.

Chaque bâti 6 à 10 comporte en outre des moyens 61 à 101 permettant de maintenir une distance constante entre les antennes des transducteurs et la surface à traiter. Ces moyens, par exemple des vérins, assurent une translation des bâtis dans les deux sens selon une direction sensiblement perpendiculaire à la partie de carrosserie disposée en vis-à-vis (flèches f).

On remarquera que deux bâtis 6,7 et 8,9 sont disposés verticalement de façon symétrique face aux panneaux latéraux de la carrosserie qui constituent précisément les zones les plus exigeantes du point de vue de l'aspect visuel. Au moins un bâti 10 est disposé horizontalement, face aux parties supérieures horizontales (capot et pavillon), il a une amplitude de translation plus grande pour franchir le saut constitué par la baie de pare-brise. C'est ainsi qu'entre les figures 2 et 3, le chariot 5 ayant progressé dans le sens de la flèche F, le bâti 10 s est déplacé verticalement vers le haut suivant f

Les bâtis 6 à 10 enveloppent en quelque sorte l'objet à peindre suivant des tranches perpendiculaires à la direction du mouvement de défilement selon la flèche F.

Bien qu'aux figures, les faces émettrices des bâtis 6 à 10 soient représentées planes, elles pourraient bien sûr être de forme concave pour mieux envelopper l'objet à traiter.

Les transducteurs T1, T2, T3... peuvent être des types magnétostrictif ou pièzo -électrique et sont utilisés dans le bas du spectre de fréquences des ultrasons.

Bien entendu le procédé et le dispositif qui viennent d'être décrits pourraient être utilisés de la même manière pour améliorer le tendu de chaque couche, y compris la couche d'apprêt, évitant ainsi de recourir à des ponçages intermédiaires.

## Revendications

1. Procédé de revêtement d'une surface par une peinture de finition afin d'améliorer l'aspect donné par la couche la plus extérieure comportant les étapes suivantes où l'on applique sur cette surface de façon habituelle une peinture de finition, on procède aux opérations habituelles assurant ou accélérant la réticulation du revêtement, caractérisé en ce que la peinture de finition est constituée d'un feuil comprenant au moins deux couches, l'ensemble de ladite surface étant traité avant le début de la réticulation de la peinture de finition par un rayonnement ultrasonique, ce par quoi la couche la plus extérieure présente un aspect tendu.

2. Procédé selon la revendication 1, caractérisé en ce que la densité acoustique des ultrasons est répartie de façon uniforme sur l'ensemble de la surface dont on veut améliorer l'aspect.

3. Procédé selon la revendication 1 ou la revendication 2, caractérisé en ce que l'on utilise les fréquences basses du spectre ultrasonique.

4. Procédé selon l'une quelconque des revendications précédentes, caractérisé en ce que le revêtement comporte plusieurs couches.

5. Procédé selon la revendication 4, caractérisé en ce que la couche finale est un vernis.

6. Procédé selon la revendication 1, caractérisé en ce que ledit rayonnement ultrasonique est réalisé à l'aide d'un dispositif comportant une pluralité de transducteurs ultrasoniques (T1, T2, T3...) disposés sensiblement à équidistance de la surface à traiter (4) et émettant en direction de cette surface.

7. Procédé selon la revendication 6, caractérisé en ce qu'il comporte des moyens de manutention (5) supportant l'objet à traiter (4) et assurant un mouvement de défilement régulier de cet objet par rapport aux transducteurs (T1,T2,T3...).

8. Procédé selon la revendication 6, caractérisé en ce que les transducteurs (T1,T2,T3...) sont disposés sur des supports (6-10) enveloppant chacun partiellement l'objet à peindre (4) suivant des tranches perpendiculaires à la direction du mouvement de défilement (F).

9. Procédé selon la revendication 8, caractérisé en ce que les supports (6-10) comportent des moyens (61-101) permettant leur translation selon une direction (f) perpendiculaire à la direction de défilement (F) et à la surface de l'objet à traiter (4) en vis-à-vis de laquelle ils sont situés, de manière à maintenir sensiblement constante la distance entre les transducteurs (T1,T2,T3...) qu'ils portent et la surface correspondante de l'objet à traiter.

10. Procédé selon la revendication 9, caractérisé en ce que les supports sont réalisés sous forme de caissons (6-10) parallélépipédiques chacun disposé parallèlement au plan moyen d'une face de l'objet à traiter (4).

11. Procédé selon la revendication 10 destiné au traitement d'une carrosserie de véhicule automobile, caractérisé en ce qu'il comporte des bâtis ou caissons latéraux (6,7 ; 8,9) disposés verticalement et symétriquement face aux panneaux latéraux de la carrosserie et au moins un bâti ou caisson (10) disposé horizontalement face à la partie supérieure de la carrosserie.

## Claims

1. Method for coating a surface using a finishing paint in order to improve the appearance given by the outermost layer comprising the following steps where a finishing paint is applied to this surface in the usual way, the usual operations are undertaken to ensure or accelerate the reticulation of the coating, characterised in that the finishing paint is constituted by a sheet comprising at least two layers, the whole of said surface being processed before the start of the reticulation of the finishing paint by ultrasound radiation, by which process the outermost layer has a taut appearance.

2. Method according to Claim 1, characterised in that the acoustic density of the ultrasound is distributed uniformly over the whole surface of which the appearance is to be improved.

3. Method according to Claim 1 or Claim 2, characterised in that the low frequencies of the ultrasound spectrum are used.

4. Method according to any one of the preceding claims, characterised in that the coating comprises several layers.

5. Method according to Claim 4, characterised in that the final layer is a varnish.

6. Method according to Claim 1, characterised in that said ultrasound radiation is performed using a device comprising a plurality of ultrasound transducers (T1, T2, T3, etc.) arranged substantially equidistant from the surface to be treated (4) and emitting in the direction of this surface.

7. Method according to Claim 6, characterised in that it comprises handling means (5) supporting the object to be treated (4) and ensuring an even travelling movement of that object relative to the transducers (T1, T2, T3, etc.).

8. Method according to Claim 6, characterised in that the transducers (T1, T2, T3, etc.) are arranged on supports (6-10) each partly enveloping the object to be painted (4) in sections perpendicular to the direction of travelling movement (F).

9. Method according to Claim 8, characterised in that the supports (6-10) comprise means (61-101) permitting their translation in a direction (f) perpendicular to the direction of travel (F) and to the surface of the object to be treated (4) opposite which they are situated, so as to maintain a substantially constant distance between the transducers (T1, T2, T3, etc.) that they carry and the corresponding surface of the object to be treated.

10. Method according to Claim 9, characterised in that the supports are made in the form of parallelepipedic box structures (6-10) each arranged parallel to the mean plane of one face of the object to be treated (4).

11. Method according to Claim 10 intended for the treatment of motor vehicle bodywork, characterised in that it comprises frames or lateral box structures (6, 7; 8, 9) arranged vertically and symmetrically facing the side panels of the bodywork and at least one frame or box structure (10) arranged horizontally facing the upper part of the bodywork.

## Patentansprüche

1. Verfahren zum Überziehen einer Oberfläche mit einer Endlackierung zur Verbesserung des Aussehens der äußersten Schicht, das die folgenden Schritte aufweist, bei denen auf diese Oberfläche in üblicher Weise eine Endlackierung aufgebracht wird, die üblichen Arbeitsgänge der Gewährleistung oder Beschleunigung der Vernetzung des Überzugs durchgeführt werden, dadurch gekennzeichnet, daß die Endlackierung aus einem Film besteht, der mindestens zwei Schichten aufweist, wobei die Gesamtheit der Oberfläche vor dem Beginn der Vernetzung der Endlackierung mit einer Ultraschallstrahlung behandelt wird, wodurch die äußerste Schicht ein glattes Aussehen aufweist.

2. Verfahren nach Anspruch 1, dadurch gekennzeichnet, daß die akustische Dichte der Ultraschallstrahlung gleichmäßig über die Gesamtheit der Oberfläche verteilt wird, deren Aussehen verbessert werden soll.

3. Verfahren nach Anspruch 1 oder Anspruch 2, dadurch gekennzeichnet, daß die niederen Frequenzen des Ultraschallspektrums verwendet werden.

4. Verfahren nach einem beliebigen der vorhergehenden Ansprüche, dadurch gekennzeichnet, daß der Überzug mehrere Schichten aufweist.

5. Verfahren nach Anspruch 4, dadurch gekennzeichnet, daß die Endschicht ein Lack ist.

6. Verfahren nach Anspruch 1, dadurch gekennzeichnet, daß die Ultraschallstrahlung mittels einer Vorrichtung durchgeführt wird, die mehrere Ultraschallwandler (T1, T2, T3, ...) aufweist, die im wesentlichen in gleichem Abstand von der zu behandelnden Oberfläche (4) angeordnet sind und in Richtung dieser Oberfläche aussenden.

7. Verfahren nach Anspruch 6, dadurch gekennzeichnet, daß es Transportmittel (5) aufweist, die den zu behandelnden Gegenstand (4) tragen und eine regelmäßige Durchlaufbewegung dieses Gegenstands in Bezug auf die Wandler (T1, T2, T3, ...) gewährleisten.

8. Verfahren nach Anspruch 6, dadurch gekennzeichnet, daß die Wandler (T1, T2, T3, ...) auf Trägern (6-10) angeordnet sind, die jeweils den zu lackierenden Gegenstand (4) gemäß senkrecht zur Richtung (F) der Durchlaufbewegung verlaufenden Abschnitten teilweise umgeben.

9. Verfahren nach Anspruch 8, dadurch gekennzeichnet, daß die Träger (6-10) Mittel (61-101) aufweisen, die ihre Verschiebung gemäß einer Richtung (f) senkrecht zur Durchlaufrichtung (F) und zur Oberfläche des zu behandelnden Gegenstand (4) ermöglichen, gegenüber der sie sich befinden, um den Abstand zwischen den auf ihnen angeordneten Wandlern (T1, T2, T3, ...) und der entsprechenden Oberfläche des zu behandelnden Gegenstands im wesentlichen konstant zu halten.

10. Verfahren nach Anspruch 9, dadurch gekennzeichnet, daß die Träger in Form von parallelepipedischen Kästen (6-10) hergestellt werden, die je parallel zur Mittelebene einer Fläche des zu behandelnden Gegenstands (4) angeordnet sind.

11. Verfahren nach Anspruch 10 zur Behandlung einer Kraftfahrzeugkarosserie, dadurch gekennzeichnet, daß es seitliche Tragelemente oder Kästen (6, 7; 8, 9), die senkrecht und symmetrisch vor den Seitenblechen der Karosserie angeordnet sind, und mindestens ein Tragelement oder Kasten (10) aufweist, das waagrecht vor dem oberen Bereich der Karosserie angeordnet ist.
